# EUROPÄISCHE PATENTSCHRIFT

(11) **EP 1 605 796 B1**
(45) Veröffentlichungstag und Bekanntmachung des Hinweises auf die Patenterteilung: **30.12.2015**
(21) Anmeldenummer: 04721764.1
(22) Anmeldetag: 19.03.2004
(51) Int. Cl.: A47B 81/00, A47B 88/00

(54) **SCHUBLADE**
DRAWER
TIROIR

(30) Priorität: 21.03.2003 AT 4582003
(43) Veröffentlichungstag der Anmeldung: 21.12.2005
(73) Patentinhaber: Julius Blum GmbH, 6973 Höchst (AT)
(72) Erfinder: BRÜSTLE, Klaus, A-6973 Höchst (AT); FITZ, Helmut, A-6890 Lustenau (AT)
(74) Vertreter: Torggler, Paul Norbert
(86) Internationale Anmeldenummer: PCT/AT2004/000102
(87) Internationale Veröffentlichungsnummer: WO 2004/082431

(56) Entgegenhaltungen:
- AT-B- 390 175
- GB-A- 2 169 492
- JP-A- 2002 028 039
- US-A- 5 662 398
- PATENT ABSTRACTS OF JAPAN Bd. 2002, Nr. 08, 5. August 2002 (2002-08-05) & JP 2002 101984 A (MATSUSHITA ELECTRIC WORKS LTD; NIFCO INC), 9. April 2002 (2002-04-09)
- PATENT ABSTRACTS OF JAPAN Bd. 2000, Nr. 23, 10. Februar 2001 (2001-02-10) & JP 2001 149153 A (HITACHI CHEM CO LTD), 5. Juni 2001 (2001-06-05)

## Beschreibung

Die Erfindung bezieht sich auf eine Schublade für einen Eckschrank mit den Merkmalen des Oberbegriffs des Patentanspruchs 1.

Bei Küchenschränken, die eine Ecke einschließen, ist es im Allgemeinen üblich, in dieser Ecke ein Rondell vorzusehen. Die Raumausnutzung dieser Rondelle ist nicht sehr zufriedenstellend, weshalb man dazu übergegangen ist, auch die Eckschränke mit Schubladen auszustatten. Ein Problem, das bei derartigen Eckschubladen auftritt, ist, dass die Blenden benachbarter Schubladen den Blenden der Eckschubladen im Wege stehen und somit das Ausziehen der Eckschublade behindern. Eine Möglichkeit, dieses Problem zu lösen, besteht darin, den Abstand zwischen den Eckschubladen und den benachbarten Schubladen ausreichend groß zu wählen. Dies führt jedoch zur Ausbildung unschöner Fugen.

In der JP 2002-101984 A ist ein Küchenschrank gezeigt, wobei eine einzelne Türe um eine in Montagelage vertikal verlaufende Achse schwenkbar gelagert ist. Beim Öffnen kann daher die Türe von einer Person um diese vertikale Achse seitlich verkippt werden, sodass eine Kollision der Türe mit einem vom Küchenschrank entfernten Türrahmen verhinderbar ist.

Aufgabe der Erfindung ist es, eine Eckschublade zu schaffen, deren Frontblende mit den Blenden benachbarter Schubladen abschließt, ohne dass dabei das Ausziehen der Eckschublade behindert wird.

Die erfindungsgemäße Aufgabe wird durch die Merkmale des Patentanspruchs 1 gelöst.

Damit die Platten vor dem Öffnen der Schublade leichter relativ zur Schublade bewegt werden können, ist in einem Ausführungsbeispiel der Erfindung eine Riegelvorrichtung vorgesehen, die die Schublade, während die Platten relativ zu den Schubladenzargen bewegt werden, im Möbelkorpus arretiert.

Gemäß der Erfindung ist vorgesehen, dass sich die Platten beim Öffnen der Schublade relativ zueinander bewegen und dass sich die seitlichen Außenkanten der Platten, beim Öffnen der Schublade, mit einer Komponente quer zur Ausziehrichtung der Schublade, zur Schubladenmitte hin bewegen.

Ein Ausführungsbeispiel der Erfindung sieht vor, dass mindestens eine der Platten von einem Kraftspeicher beaufschlagt wird, der die bewegte Platte in eine Ruhestellung drückt. Auf diese Art werden die Platten nach dem Schließen der Schublade automatisch in die Ausgangsstellung, d.h. in ihre Montagelage gebracht.

Der Kraftspeicher wird vorteilhaft von einer Feder gebildet.

Ein weiteres Ausführungsbeispiel der Erfindung sieht vor, dass zwei Platten an der Schublade schwenkbar gelagert sind.

Ein weiteres Ausführungsbeispiel der Erfindung sieht vor, dass eine Platte an der Schublade schwenkbar gelagert ist und eine Platte in ihrer Montageebene linear verschiebbar.

In einem weiteren Ausführungsbeispiel der Erfindung ist vorgesehen, dass eine Platte senkrecht zu ihrer Montageebene relativ zur Schublade verschiebbar gelagert ist und eine Platte in ihrer Montageebene linear verschiebbar.

Der Eckfrontbeschlag ist durch ein nach innen abgewinkeltes Tragteil mit Halteeinrichtungen für die Befestigung des Tragteiles an einer Schublade, wobei auf dem Tragteil zwei relativ zum Tragteil bewegbare Halteteile für die Platten der Frontblende lagern, mittels denen die Platten zwischen einer ersten Stellung, die der geschlossenen Schublade entspricht, und einer zweiten Stellung, die ein Herausziehen der Schublade aus dem Möbelkorpus ermöglicht, bewegbar sind, gekennzeichnet.

Ein weiteres Ausführungsbeispiel eines Eckfrontbeschlages sieht vor, dass er zwei jeweils um eine vertikale Achse kippbare Halteteile für die Platten umfasst und einen am Möbelkorpus befestigbaren Steuerteil mit zwei Führungsbahnen, an denen, beim Öffnen und Schließen der Schublade jeweils ein Ende eines Halteteiles geführt ist.

Nachfolgend werden verschiedene Ausführungsbeispiele anhand der Figuren der beiliegenden Zeichnungen beschrieben. Es zeigen:
- Fig. 1: einen Grundriss eines Küchenschrankes mit Schubladen,
- Fig. 2: ein Schaubild eines Eckschrankes mit Schubladen,
- Fig. 3: ein Schaubild einer Schublade,
- Fig. 4: eine Draufsicht auf den Frontblendenbereich einer geschlossenen Schublade,
- Fig. 5: ein Schaubild auf den Frontblendenbereich einer Schublade, wobei die Platten aus der Montagelage bewegt wurden,
- Fig. 6: eine Draufsicht auf den Frontblendenbereich einer Schublade während des Ausziehens oder Einschiebens der Schublade,
- Fig. 7 bis 9: analoge Draufsichten zu den Fig. 4 bis 6, wobei ein weiteres Ausführungsbeispiel gezeigt ist,
- Fig. 10 bis 12: analoge Ansichten zu den Fig. 4 bis 6, wobei ein weiteres Ausführungsbeispiel gezeigt ist,
- Fig. 13 bis 15: ebenso analoge Ansichten zu den Fig. 4 bis 6, wobei ein weiteres Ausführungsbeispiel gezeigt ist,
- Fig. 16: schaubildlich die Anordnung eines Eckschranks mit herausgezogener Eckschublade,
- Fig. 17: schaubildlich die Anordnung eines Eckschrankes mit in den Möbelkorpus eingeschobener Eckschublade,
- Fig. 18: eine Draufsicht auf eine aus dem Möbelkorpus teilweise herausgezogene Eckschublade,
- Fig. 19: eine Draufsicht auf eine in den Möbelkorpus vollständig eingeschobene Eckschublade,
- Fig. 20: ein auseinandergezogenes Schaubild einer Eckschublade,
- Fig. 21: ein Schaubild einer Eckschublade,
- Fig. 22: ein Schaubild eines Schubladenbodens und Schubladenzargen,
- Fig. 23: ein Schaubild eines Schubladenbodens und Schubladenzargen mit montiertem Eckfrontbeschlag,
- Fig. 24: ein Schaubild eines Schubladenbodens und der Schubladenzarge mit montiertem Eckfrontbeschlag,
- Fig. 25: ein Schaubild eines Schubladenbodens und der Schubladenzarge mit montiertem Deckfrontbeschlag und einer montierten Platte einer Frontblende,
- Fig. 26 u. 27: jeweils ein Schaubild einer Schublade mit montiertem Eckfrontbeschlag und montierter Frontblende,
- Fig. 28: eine Draufsicht auf eine Schublade am Beginn der Auszugs- oder am Ende der Einschubbewegung,
- Fig. 29: eine Draufsicht auf eine Schublade, wobei die Schublade in der voll eingeschobenen Stellung gezeigt ist,
- Fig. 30: eine Draufsicht auf einen Möbelkorpus und den Fronteckbeschlag bei geringfügig aus dem Möbelkorpus herausgezogener Schublade,
- Fig. 31: den Ausschnitt A der Fig. 30,
- Fig. 32: eine Draufsicht auf einen Möbelkorpus mit einer vollständig eingeschobenen Eckschublade,
- Fig. 33: den Ausschnitt A der Fig. 32,
- Fig. 34: eine Draufsicht auf einen Möbelkorpus und die Frontblende einer Deckschublade am Beginn der Öffnungsbewegung,
- Fig. 35: den Ausschnitt A der Fig. 34,
- Fig. 36: eine Draufsicht auf einen Eckschrank und die Frontblende einer Eckschublade, während des Öffnens der Eckschublade,
- Fig. 37: den Ausschnitt A der Fig. 36,
- Fig. 38: den Ausschnitt A der Fig. 36, wobei die Öffnungsbewegung weiter fortgeschritten ist,
- Fig. 39: eine Draufsicht auf eine Seite eines Eckfrontbeschlages gemäß einem weiteren Ausführungsbeispiel,
- Fig. 40: ein Schaubild eines derartigen Eckfrontbeschlages,
- Fig. 41: ein auseinandergezogenes Schaubild eines Eckfrontbeschlages,
- Fig. 42: ein auseinandergezogenes Schaubild eines Eckfrontbeschlages, wobei der Eckfrontbeschlag gegenüber der Fig. 42 um 90° gedreht ist,
- Fig. 43: einen Horizontalschnitt durch ein Ende eines Eckfröntbeschlages,
- Fig. 44: einen Horizontalschnitt durch ein Ende eines Eckfrontbeschlages mit ausgeschwenktem Halteteil,
- Fig. 45: ein Schaubild eines Endes eines Eckfrontbeschlages,
- Fig. 46: ein weiteres Schaubild eines Endes eines Eckfrontbeschlages,
- Fig. 47: ein Schaubild des mittleren Bereiches des Eckfrontbeschlages mit ausgeschwenkten Halteteilen,
- Fig. 48: einen Horizontalschnitt durch den mittleren Bereich eines Eckfrontbeschlages mit ausgeschwenkten Halteteilen,
- Fig. 49: ein Schaubild des mittleren Bereiches eines Eckfrontbeschlages, wobei die Halteteile in der eingeschobenen Stellung der Schublade gezeigt sind,
- Fig. 50: einen Horizontalschnitt durch. den mittleren Bereich eines Eckfrontbeschlages, wobei die Halteteile in der Stellung der eingeschobenen Schublade gezeigt sind,
- Fig. 51: eine Draufsicht auf den Blendenbereich einer Eckschublade und auf ein weiteres Ausführungsbeispiel eines Eckfrontbeschlages,
- Fig. 52: den Ausschnitt A der Fig. 52,
- Fig. 53: eine Draufsicht auf den Blendenbereich einer Schublade gemäß der Fig. 52, wobei die Frontblende während der Öffnungsbewegung gezeigt ist,
- Fig. 54: den Ausschnitt A der Fig. 54,
- Fig. 55: eine Draufsicht auf den Blendenbereich einer Schublade bei aus dem Möbelkorpus herausgezogener Schublade,
- Fig. 56: den Ausschnitt A der Fig. 56,
- Fig. 57: eine Draufsicht auf den Blendenbereich einer Schublade bei einer vollständig in den Möbelkorpus eingeschobener Schublade,
- Fig. 58: eine Draufsicht auf einen Eckfrontbeschlag vor der Montage einer Platte,
- Fig. 59: eine Draufsicht auf einen Fronteckbeschlag während der Montage einer Platte,
- Fig. 60: eine Draufsicht auf einen Fronteckbeschlag mit montierter Platte,
- Fig. 61: einen Aufriss eines Eckfrontbeschlages mit montierter Platte,
- Fig. 62: eine Stirnansicht auf einen Fronteckbeschlag und eine Platte,
- Fig. 63 bis 67: Draufsichten auf einen Eckfrontbeschlag mit montierter Platte, wobei die Verstellung der Plattenposition gezeigt ist,
- Fig. 68 u. 69: Aufrisse des Eckfrontbeschlages und einer Platte, wobei die Verstellmöglichkeit der Platte in der Höhe der Schublade gezeigt ist,
- Fig. 70: ein Schaubild einer Halteeinrichtung,
- Fig. 71: einen Längsschnitt durch eine Halteeinrichtung, wobei der Haltearm vor der Montage auf der Montageplatte gezeigt ist,
- Fig. 72: einen Längsschnitt durch die Halteeinrichtung, wobei der Montagearm während der Montage auf der Montageplatte gezeigt ist und
- Fig. 73: einen Längsschnitt durch eine Halteeinrichtung, wobei der Haltearm auf der Montageplatte montiert ist.

Die erfindungsgemäße Schublade 1 ist in herkömmlicher Weise mit Schubladenzargen 2 und einem Schubladenboden 3 versehen. Die Frontblende 4 der Schublade 1 ist nach innen abgewinkelt und die Schubladenrückwand 5 ist nach außen abgewinkelt. Die Frontblende 4 ist somit der Ecke im Raum angepasst und durch die abgewinkelte Schubladenrückwand 5 wird eine bessere Raumausnützung erreicht.

Es kann eine Reling 6 vorgesehen sein, die jeweils oberhalb der Schubladenzarge 2 verläuft.

Die Frontblende 4 wird von zwei zueinander im rechten Winkel stehenden Platten 7', 7" gebildet und die Schubladenrückwand 5 von zwei Platten 8, die ebenfalls im rechten Winkel zueinander stehen. Hinter den Platten 7', 7" befindet sich eine Abschlusswand 30.

Die Fig. 1 zeigt die Anordnung einer Schublade 1 in einem Küchenschrank 4. Beidseitig der Schublade 1 befinden sich herkömmliche Schubladen 40 mit Frontblenden 41, an die die Platten 7', 7" der Schublade 1 angrenzen. Bei geschlossener Schublade 1 befinden sich die Platten 7', 7" in der in der Fig. 1 gezeigten Schließstellung.

Damit die Platten 7', 7" der Frontblende 4 beim Öffnen der Schublade 1 nicht an den Frontblenden 41 der benachbarten Schubladen 40 anstoßen, sind sie an der Schublade 1 relativ zu den Schubladenzargen 2 und relativ zueinander beweglich gelagert. Beim Öffnungsvorgang werden zuerst die Platten 7', 7" so bewegt, dass sie mit ihren seitlichen Außenkanten 14 an den benachbarten Frontblenden 41 vorbei bewegt werden können. Dies ist die Öffnungsstellung der Platten 7', 7". Während die Schublade 1 verfahren wird, bleiben die Platten 7', 7" in dieser Öffnungsstellung. Erst wenn die Schublade 1 wieder vollständig in den Möbelkorpus eingeschoben ist, werden die Platten 7', 7" wieder in ihre Schließstellung auseinanderbewegt, in der sie schmale Fugen mit den benachbarten Frontblenden 41 abgrenzen.

Beim Ausführungsbeispiel nach den Fig. 4 bis 6 ist die Platte 7' an der Schublade 1 horizontal und linear verfahrbar angeordnet. Die zweite Platte 7" ist schwenkbar an der Schublade 1 gelagert. Beide Platten 7', 7" sind über mindestens ein Seil eines Seilzuges 9 miteinander verbunden. Die Platte 7" ist mit einem Stift 10 versehen, an dem der Seilzug 9 befestigt ist. Die Platte 7" weist weiters ein Halteelement 11 auf, das bei geschlossener Schublade 1 in einem korrespondierenden Halteteil 12, der an der Korpusseitenwand befestigt ist, einrastet.

Wie aus der Fig. 4 ersichtlich, die die Schließstellung der Platten 7', 7" zeigt, liegen die seitlichen Außenkanten 14 der Platten 7', 7" nahe bei den Außenkanten der benachbarten Frontblenden 41. Würden die Platten 7', 7" beim Herausziehen der Schublade 1 in der in der Fig. 4 gezeigten Position verbleiben, würden sie an den Frontblenden 41 der benachbarten Schubladen 40 anstoßen.

Um das zu verhindern, sind die Platten 7', 7" beweglich an der Schublade 1 gelagert.

Die Platte 7" ist um eine Achse 13 schwenkbar. Wird die Platte 7" um die Achse 13, wie in der Fig. 5 gezeigt, in der Richtung des Pfeils A geschwenkt, wird die Platte 7' in der Richtung des Pfeils B der Fig. 5 linear verfahren. Die Platten 7', 7" befinden sich somit in ihrer Öffnungsstellung. Die seitlichen Außenkanten 14 der Platten 7', 7" können somit an den benachbarten Frontblenden 41 vorbei bewegt werden.

Die Platte 7' wird dabei vorzugsweise von einem Kraftspeicher, vorzugsweise einer Feder beaufschlagt, die die Platte 7' entgegen der Richtung des Pfeils B bewegt. Wird die Schublade 1 geschlossen und völlig in den Möbelkorpus eingeschoben, werden beide Platten 7', 7" wieder in die in der Fig. 4 gezeigte Montagelage gebracht, indem die Platte 7' entgegen der Richtung des Pfeils B linear verschoben und die Platte 7" entgegen der Richtung des Pfeils A verschwenkt wird.

Im Ausführungsbeispiel nach den Fig. 7 bis 9 sind beide Platten 7', 7" mit Armen 16 versehen, an deren freien Enden Zahnradabschnitte 15 ausgebildet sind, die miteinander kämmen. Beide Platten 7', 7" sind an der Schublade 1 schwenkbar gelagert. Die Fig. 7 zeigt die Schließstellung der Platten 7', 7" und die Fig. 8 und 9 die Öffnungsstellung.

Wird eine der Platten 7', 7" in der Richtung eines der Pfeile A der Fig. 8 geschwenkt, erfolgt eine gleichgroße Schwenkung der anderen Platte 7', 7" in der Gegenrichtung. Die Platten 7', 7" werden sozusagen zusammengeklappt. Auch in diesem Fall werden die seitlichen Außenkanten 14 der Platten 7', 7" so weit nach innen geschwenkt, dass die Schublade 1 geöffnet werden kann, ohne dass die seitlichen Außenkanten 14 der Platten 7', 7" an den Außenkanten der benachbarten Frontblenden 41 anstoßen. Die Platten 7', 7" können wiederum mit einem Kraftspeicher gekoppelt sein, der diese nach dem Schließen der Schublade 1 wieder in die in der Fig. 7 gezeigte Montagelage bewegt. Es genügt jedoch auch, eine der Platten 7', 7" manuell in die Montagelage zu drücken, wobei die zweite Platte 7', 7" durch die Zahnradsegmente 15 ebenfalls in die Montagelage bewegt wird.

Im Ausführungsbeispiel nach den Fig. 10 bis 12 sind die Platten 7', 7" an einem gemeinsamen Schieber 20 angelenkt. Der Schieber 20 ist beispielsweise als Kolbenstange ausgeführt und der Kolben des Schiebers 20 ist in einem Zylinder 17 linear verfahrbar.

Wird vor Beginn der Öffnungsbewegung der Schublade 1 eine der Platten 7', 7" in der Richtung der Pfeile A nach innen geschwenkt, bewegt sich der Schieber 20 nach hinten und die zweite Platte 7', 7" macht eine gegengerichtete Schwenkbewegung zur ersten Platte 7', 7" durch. Die seitlichen Außenkanten 14 beider Platten 7', 7" können somit an den benachbarten Frontblenden 41 vorbei bewegt werden.

Im Ausführungsbeispiel nach den Fig. 13 bis 15 ist die Platte 7" über zwei Schieber 20 auf der Schublade 1 linear verfahrbar gelagert. Die Verfahrrichtung der Platten 7" verläuft senkrecht zur Montageebene der Platte 7". Die Platte 7' ist in ihrer Montageebene senkrecht zur Platte 7" linear verfahrbar.

Die beiden Platten 7', 7" sind wiederum über mindestens ein Seil eines Seilzuges 9 miteinander verbunden. Die Platte 7" weist mindestens einen Stift 10 auf, an dem der Seilzug 9 befestigt ist. Es sind Umlenkrollen 18 vorgesehen, die der Seilführung dienen.

Wird die Platte 7" von der Schublade 1 abgehoben, wird auch die Platte 7', wie gesagt, bewegt. Wieder kommt es zu einer Freistellung der seitlichen Außenkanten 14 der Platten 7', 7" in Bezug auf die benachbarten Frontblenden 41. Die Fig. 10 und 13 zeigen wieder die Schließstellung der Platten 7', 7" und die Fig. 12 und 15 die Öffnungsstellung.

Die Platte 7' ist wiederum mit einem Kraftspeicher, beispielsweise einer Feder gekuppelt, die die Platte 7' und somit die Platte 7" bei geschlossener Schublade wiederum in die Montagestellung bewegt.

In allen Fällen werden, beim Öffnen der Schublade 1, die seitlichen Außenkanten 14 der Platten 7', 7" mit einer Komponente quer zur Ausziehrichtung O der Schublade 1, zur Schubladenmitte hin, bewegt. Es ist auch möglich, dass die Schublade 1 beim Öffnungsvorgang, während die Platten 7', 7" relativ zu den Schubladenzargen 2 bewegt werden, ein kurzes Stück in den Möbelkorpus hinein geschoben wird.

Die Schubladenrückwand 5 besteht aus zwei im rechten Winkel zueinanderstehenden Platten 8, die beispielsweise miteinander verschraubt oder verleimt sind. Es besteht jedoch auch die Möglichkeit, die Platten 8 mit einem geeigneten Beschlag miteinander zu verbinden.

Es sind Halteteile 32 vorgesehen, mittels denen die Platten 8 an den Schubladenzargen 2 befestigt sind. Die Halteteile 32 dienen auch der hinteren Verankerung der Relinge 6.

Die Fig. 16 bis 19 zeigen den Einbau eines Eckschrankes, beispielsweise einer Küche, wobei in den Fig. 16 und 18 die Schublade 1 aus dem Möbelkorpus herausgezogen gezeigt ist und in den Fig. 17 und 19 in der voll eingeschobenen Stellung.

Die Fig. 20 zeigt ein auseinandergezogenes Schaubild, eine Schublade 1 die mit einem Eckfrontbeschlag 21 zur Befestigung der Frontblende 4 ausgerüstet ist. Der Eckfrontbeschlag 21 ist in herkömmlicher Weise mittels Halteteilen 19 mit in den Schubladenzargen 2 angeordneten Frontblendenhalterungen kuppelbar. Eine geeignete Frontblendenhalterung ist beispielsweise in der EP 0 636 327 B1 der Anmelderin beschrieben.

An den Platten 7', 7" der Frontblende 4 sind Befestigungsteile 22 montiert, mittels denen die Platten 7', 7" am Eckfrontbeschlag 21 verankerbar sind. Der Eckfrontbeschlag 21 weist einen nach innen abgewinkelten Tragteil 23 auf, der mittels der Halteeinrichtungen 19 unmittelbar an der Schublade 1 befestigbar ist und am Tragteil 23 schwenkbar gelagerte Halteteile 24, die unmittelbar die Platten 7', 7" tragen. Im Ausführungsbeispiel nach den Fig. 24 bis 26 ist zwischen den Platten 7', 7" ein Mittelpfosten 25 vorgesehen. Dieser Mittelpfosten 25 kann jedoch auch weggelassen werden. Dann ist zwischen den beiden Platten 7', 7" eine vertikale Fuge sichtbar.

Die Fig. 28 zeigt das Aufklappen der Frontblende 4 bzw. der Platten 7', 7" bevor die Schublade 1 aus dem Möbelkorpus herausgezogen wird. Die Fig. 31 zeigt das vordere Ende des Eckfrontbeschlages 21, wobei die Blendenverriegelung gezeigt ist. Die Blendenverriegelung stellt sicher, dass die Frontblende 4, solange die Schublade 1 offen ist, in der aufgeklappten Stellung bleibt und nicht beim Einschieben der Schublade 1 an den benachbarten Frontblenden 41 anstößt. Das wird durch einen Sperrriegel 26 erreicht, der mit einer ortsfesten Kulisse 27 zusammen arbeitet.

Die Fig. 32 und 33 zeigen die Frontblende 4 bzw. die Platten 7 in der voll eingeschobenen Stellung der Schublade 1. Da sich die Nase 28 des Sperrriegels 26 an einer Kante 29 der Kulisse 27 formschlüssig abstützt, kann der Sperrriegel 26 nicht gekippt werden und verhindert daher, dass die Schublade 1 geöffnet werden kann. Würde die Schublade 1 in dieser Situation geöffnet werden können, würde die Frontblende 4 mit den Frontblenden 41 der benachbarten Schubladen 40 kollidieren. Die Fig. 34 und 35 zeigen das Öffnen der Schublade 1. Zuerst werden die Platten 7', 7" die die Frontblende 4 bilden in der Pfeilrichtung zusammen geknickt, d.h. die Platten 7 werden zusammen mit dem Halteteilen 24 um vertikale Achsen geschwenkt. Die Halteteile 24 sind im Eckfrontbeschlag 21 synchron miteinander verbunden. Gleichzeitig wird der federbelastete Sperrriegel 26 freigegeben. Er kann sich in Pfeilrichtung der Fig. 35 drehen und gibt so die Rückhaltesperre für die Schublade 1 frei. Noch hat sich aber die Schublade 1 nicht bewegt, weil sie noch durch eine starke Einzugsvorrichtung in der Schließstellung gehalten wird. Eine geeignete Einzugsvorrichtung ist beispielsweise in der EP 0 631 745 B1 der Anmelderin beschrieben.

Wird so stark an der Schublade 1 gezogen, dass die Kraft der Einzugsautomatik überwunden wird, wird die Schublade 1 mit nach vorne geklappten Platten 7', 7", wie in den Fig. 37 und 36 gezeigt, aus dem Möbelkorpus herausgezogen.

Die Fig. 38 zeigt die Situation, wenn die Schublade 1 bereits so weit geöffnet ist, dass die Frontblenden 4 und 41 nicht mehr kollidieren können. Der Steuerhebel 26 könnte sich in dieser Situation nicht mehr zurückbewegen, weil die Kulisse 27 dies in dieser Position der Schublade 1 formschlüssig verhindert. Eine Kollision der Frontblende 4 (Platten 7', 7") mit den Frontblenden 41 ist daher unmöglich.

Im Ausführungsbeispiel nach den Fig. 39 und 40 sind am Eckfrontbeschlag 21 seitliche Ausgleichsrollen 30 gelagert. Die Ausgleichsrollen 30 bewirken, dass die Schublade 1 im Öffnungsbereich möglichst wenig seitliche Bewegungen macht. Zu starke seitliche Bewegungen könnten trotz der Blendensteuerung zu Kollisionen zwischen der Frontblende 4 und den Frontblenden 41 führen, zum Beispiel wenn nur ganz schmale Fugen zwischen den Frontblenden 4, 41 erlaubt sind. Über eine Schraube 31 und ein Langloch 33 ist die Position jeder Ausgleichsrolle 30 einstellbar.

Die Ausgleichsrollen 30 befinden sich an jeder Seite der Schublade 1 und laufen im gezeigten Ausführungsbeispiel an einem korpusseitigen Beschlagteil 34 ab.

Die Fig. 41 und 42 zeigen nochmals auseinander gezogen den Eckfrontbeschlag 21. Auf den Platten 7', 7" werden die Befestigungsteile 22 vormontiert. Die Platten 7', 7" werden in Pfeilrichtung auf den Eckfrontbeschlag 21 aufgeschoben, und zwar derart, dass die Befestigungsteile 22 auf korrespondierende Aufnahmeteile 35 aufgeschoben werden. Die Aufnahmeteile 35 sind an den Halteteilen 24 befestigt. Durch Klemmschrauben 36 werden die Platten 7', 7" mit den Halteteilen 24 reibschlüssig verbunden. Nach dem Lösen der Klemmschrauben 36 ist eine Seitenverstellung in Richtung des Pfeiles S der Platten 7 möglich.

Es ist auch eine unabhängige Höhenverstellung der Platten 7', 7" möglich, da die Verbindung zwischen den Befestigungsteilen 22 und den Aufnahmeteilen 35 mehrteilig ist. Die Verstellung erfolgt mittels Verstellmitteln 37 und 38.

Die Fig. 43 bis 46 zeigen die Schwenkbegrenzung der Halteteile 24. Es sind an den Halteteilen 24 Anschläge 42 und am Tragteil 23 Gegenanschläge 43 vorgesehen, die den Schwenkweg der Halteteile 24 begrenzen. In den Fig. 48 bis 51 sind die Federn 39 gezeichnet, die die Halteteile 24 miteinander verbinden. Die Federn 39 sind in Stifte 44, 45 eingehängt. Der Stift 44 ist fest im Halteteil 24 verankert. Der Stift 45 lagert in Langlöchern 72, die in Laschen 71 des zweiten Halteteiles 24 ausgebildet sind.

Wird an einer Platte 7', 7" gezogen, klappt die zweite Platte 7', 7" automatisch mit, wodurch eine Kollision mit den Frontblenden 41 der benachbarten Schubladen 40 an beiden Seiten der Schublade 1 verhindert wird.

Nachfolgend wird das Ausführungsbeispiel den Fig. 51 bis 62 beschrieben.

Es ist wiederum eine Schublade 1 mit einer nach innen abgewinkelten Frontblende 4 vorgesehen. Die Frontblende 4 wird von zwei Platten 7', 7" gebildet, die am Eckfrontbeschlag 46 gelagert sind. Beiderseits der Schublade 1, die sich in der Ecke des Schrankes befindet, sind herkömmliche Schubladen 40 mit Frontblenden 41 angeordnet. Die Platten 7', 7" lagern auf Halteteilen 47, die um Achsen 48 schwenkbar an der Schublade 1 gelagert sind.

Die Achsen 48 können unmittelbar an der Schublade 1 befestigt sein oder über ein Tragteil 23 des zuvor beschriebenen Ausführungsbeispiels entspricht.

Die Halteteile 47 sind an ihren in der Ecke befindlichen Bereichen durch eine Feder 49 verbunden.

Weiters trägt jeder Halteteil 47 im Eckbereich eine Laufrolle 50. Entlang einer Strebe 51 des Möbelkorpus ist ein Steuerteil 52 befestigt, an den zwei Führungsbahnen 53 ausgebildet sind, an denen die Laufrollen 50 beim Öffnen und Schließen der Schublade 1 ablaufen. Die Halteteile 47 werden von der Feder 49 mit den Laufrollen 50 auf die Führungsbahnen 53 gedrückt. Wird an einem der Blendengriffe 54 gezogen, bewegen sich die Laufrollen 50 nach außen. Die Platten 7', 7" klappen hinten auseinander und vorne zusammen, wobei die Schublade 1 solange stehen bleibt, bis sich die Laufrollen 50, wie in den Fig. 54, 55 gezeigt, an den Außenkanten 55 der Führungsbahnen 53 befinden. Die Platten 7', 7" können nun nicht mehr an den benachbarten Frontblenden 41 anstoßen. Wenn die Schublade 1 geöffnet ist, können die Platten 7', 7" hinten wieder zusammenklappen, da sie die Frontblenden 41 der benachbarten Schubladen 40 nicht mehr berühren können.

Beim Schließen der Schublade 1 werden die Platten 7', 7" und somit die Frontblende 4 in umgekehrter Reihenfolge angesteuert, damit sie die Frontblenden 41 nicht berühren können, d.h. die Steuerrollen 50 laufen im hinteren Schließbereich entlang der bogenförmigen Abschnitte der Führungsbahnen 53 nach hinten, überwinden die Kanten 55 und rasten bei 56 im Steuerteil 52 ein.

Die Position des Steuerteiles 52 im Möbelkorpus kann in der Längsrichtung der Strebe 51 und über Langlöcher 57 quer zur Strebe 51 positioniert werden.

Die Befestigung der Platten 7', 7" an den Halteteilen 47 erfolgt einerseits über jeweils eine in die Platten 7', 7" eingeschraubte Schraube 58, die in ein Langloch 59 im Halteteil 47 ragt und andererseits über eine Halteeinrichtung 60.

Die Halteeinrichtung 60 umfasst einerseits eine an einer Platte 7', 7" befestigte Montageplatte 61 und einen am Halteteil 47 gelagerten Haltearm 62. Im Haltearm 62 lagert ein Zwischenstück 63.

Das Zwischenstück 63 trägt einerseits einen Stift 66, der bei der Montage der Platte 7', 7" am Halteteil 47 in eine Kerbe 64 der Montageplatte 61 einhängbar ist, und andererseits einen Kipphebel 65. Der Kipphebel 65 wird von einer Feder beaufschlagt.

Der Haltearm 62 wird mit dem Zwischenstück 63 derartig in die Montageplatte 61 eingehängt, dass der Stift in der Kerbe 64 einrastet. Anschließend wird die Platte 7', 7" um das vom Stift 66 und der Kerbe 64 gebildete Lager gedreht, bis der Kipphebel 65 hinter dem Vorsprung 66 der Montageplatte 61 einrastet. Da das Zwischenstück 63 durch entsprechende Verstellmittel am Haltearm 62 gehalten ist, ist eine Verstellung der Position der Platte 7 quer zum Halteteil 47 und in Längsrichtung des Halteteiles 47 möglich.

Die Verstellmittel werden von einer Verstellschraube 67 und einer Spiralscheibe 68, deren Spiralvorsprung 69 hinter Vorsprüngen 70 des Zwischenstückes 63 angreift, gebildet. Durch Verdrehen der Verstellschraube 67 wird der Haltearm 62 in der Richtung des Doppelpfeiles A der Fig. 70 bewegt und die Platte 7 somit in der Richtung der Tiefe der Schublade 1 verstellt (siehe Fig. 66 und 67). Durch Verdrehen der Spiralscheibe 68 wird die Platte 7 in der Richtung des Doppelpfeiles B bewegt und somit zeitlich verstellt (siehe Fig. 63, 64, 65).

Die Montageplatte 61 besteht aus zwei Teilen 61' und 62". Die beiden Teile werden durch eine Schraube 73 klemmend zusammengehalten.

Wird die Schraube 73 gelöst, kann der Teil 61" relativ zum Teil 61' in der Richtung der Höhe der Frontblende 4 verschoben werden. Das führt zu einem Kippen der Platte 7', 7" in Bezug auf die vertikale Achse 74 der Fig. 68 und 68. Dieses Kippen erfolgt in der Ebene der Platte 7' 7".

Die Art der Verankerung des Haltearmes 62 an der Montageplatte 61 ist in der EP 0 868 586 B1 der Anmelderin beschrieben. Diese Patentschrift beschreibt ein Scharnier mit Scharnierarm und Scharniertopf. Bei der vorliegenden Ausführung sind lediglich die Gelenkhebel und der Scharniertopf des Scharniers weggelassen.

Die Fig. 63 bis 69 zeigen die verschiedenen Verstellmöglichkeiten für die Platten 7', 7" an den Halteteilen 47.

## Patentansprüche

1. Schublade (1) für einen Eckschrank, umfassend:
- eine nach innen abgewinkelte Frontblende (4),
- zwei Schubladenzargen (2),
- eine Rückwand (5),
- einen Schubladenboden (3),
**dadurch gekennzeichnet, dass** die Frontblende (4) mindestens zwei Platten (7', 7") aufweist, die sich, wenn die Schublade (1) aus dem Eckschrank herausgezogen wird, beim Beginn des Öffnungsvorgangs und beim Ende des Schließvorgangs relativ zu den Schubladenzargen (2) und relativ zueinander bewegen, wobei sich die seitlichen Außenkanten (14) der Platten (7', 7") beim Öffnen der Schublade (1) mit einer Komponente quer zur Ausziehrichtung (O) der Schublade (1) zur Schubladenmitte hin bewegen, wobei ein Eckfrontbeschlag (21) zum Befestigen der Platten (7', 7") an den Schubladenzargen (2) vorgesehen ist, wobei der Eckfrontbeschlag (21) ein nach innen abgewinkeltes Tragteil (23) mit Halteeinrichtungen (19) zur Befestigung des Tragteiles (23) an den Schubladenzargen (2) aufweist, wobei auf dem Tragteil (23) zwei relativ zum Tragteil (23) bewegbare Halteteile (24) für die Platten (7', 7") der Frontblende (4) lagern, wobei die Platten (7', 7") von den Halteteilen (24) getragen werden und durch die Halteteile (24) zwischen einer ersten Stellung, die der geschlossenen Schublade (1) entspricht, und einer zweiten Stellung, die ein Herausziehen der Schublade (1) aus einem Möbelkorpus ermöglicht, bewegbar sind.

2. Schublade nach Anspruch 1, **dadurch gekennzeichnet, dass** die Halteteile (24) am Tragteil (23) kippbar gelagert sind.

3. Schublade nach Anspruch 2, **dadurch gekennzeichnet, dass** die Halteteile (24) mittels vertikaler Achsen am Tragteil (23) gelagert sind.

4. Schublade nach einem der Ansprüche 1 bis 3, **dadurch gekennzeichnet, dass** an den Halteteilen (24) Befestigungsmittel (22) für die Befestigung der Platten (7', 7") vorgesehen sind.

5. Schublade nach einem der Ansprüche 1 bis 4, **dadurch gekennzeichnet, dass** am Tragteil (23) mindestens ein Sperrriegel (26) lagert, der in einer Verriegelungsstellung ein Zurückkippen der Platten (7) in ihre erste Stellung verhindert.

6. Schublade nach Anspruch 5, **gekennzeichnet durch** eine ortsfest gelagerte Kulisse (27), die die Bewegung des Sperrriegels (26) steuert.

7. Schublade nach Anspruch 5 oder 6, **dadurch gekennzeichnet, dass** der Sperrriegel (26) als schwenkbarer Hebel ausgebildet ist.

8. Schublade nach Anspruch 7, **dadurch gekennzeichnet, dass** der Sperrriegel (26) als zweiarmiger Hebel ausgebildet ist.

9. Schublade nach mindestens einem der Ansprüche 1 bis 8, **dadurch gekennzeichnet, dass** an mindestens einer, vorzugsweise an beiden Seiten des Eckfrontbeschlages (21) eine seitliche Führungsrolle (30) angeordnet ist.

10. Schublade nach Anspruch 9, **dadurch gekennzeichnet, dass** die seitliche Führungsrollen (30) am Eckfrontbeschlag (21) verstellbar gelagert sind.

11. Schublade nach einem der Ansprüche 1 bis 10, **dadurch gekennzeichnet, dass** die Platten (7', 7") auf den Halteteilen (24) seiten- und/oder höhenverstellbar verankert sind.

12. Schublade nach einem der Ansprüche 1 bis 11, **dadurch gekennzeichnet, dass** Anschläge (42, 43) vorgesehen sind, die einen Schwenkbereich der Halteteile (24) begrenzen.

13. Schublade nach einem der Ansprüche 1 bis 12, **dadurch gekennzeichnet, dass** zwischen den beiden Halteteilen (24) mindestens eine Zugfeder (39) wirksam ist.

14. Schublade nach Anspruch 13, **dadurch gekennzeichnet, dass** die Zugfeder (39) an einem ersten Halteteil (24) an einem feststehenden Anlenkpunkt verankert ist und am zweiten Halteteil (24) an einem versetzbaren Anlenkpunkt.

15. Schublade nach Anspruch 14, **dadurch gekennzeichnet, dass** der zweite Halteteil (24) mit Laschen (71) versehen ist, in denen sich zur Längsrichtung des Halteteiles (24) schräg ausgerichtete Längslöcher (77) befinden, durch die ein Stift (45) ragt, der den versetzbaren Anlenkpunkt für die mindestens eine Zugfeder (39) bildet.

16. Schublade nach Anspruch 1, **dadurch gekennzeichnet, dass** die zwei Halteteile (24,47), worauf die Platten (7',7") lagern, jeweils um eine vertikale Ackse kippbar auf Tragteil (23) befestigt sind und dass der Eckfrontbeschlag (21) weiterhin einen am Möbelkorpus befestigbaren Steuerteil (52) mit zwei Führungsbahnen (53) umfasst, an denen, beim Öffnen und Schließen der Schublade (1) jeweils ein Ende eines Halteteiles (47) geführt ist.

17. Schublade nach Anspruch 16, **dadurch gekennzeichnet, dass** an den dem Steuerteil (52) zugewendeten Enden der Halteteile (47) Rollen (50) verankert sind, die an den Führungsbahnen (53) des Steuerteiles (52) ablaufen.

18. Schublade nach Anspruch 16 oder 17, **dadurch gekennzeichnet, dass** die Führungsbahnen (53) je eine vordere Kurvenbahn und eine hintere Einrastausnehmung (56) für die Rollen (50) beschreiben.

19. Schublade nach einem der Ansprüche 16 bis 18, **dadurch gekennzeichnet, dass** mindestens eine Zugfeder (49) zwischen den beiden Halteteilen (47) wirksam ist, die die Rollen (50) auf die Führungsbahnen (53) drückt.

20. Schublade nach Anspruch 16, **dadurch gekennzeichnet, dass** die Platten (7', 7") mittels Halteeinrichtungen (60) an den Halteteilen (47) verankert sind, die eine an der Platte (7) befestigte Montageplatte (61) und einen am Halteteil (47) verankerten Haltearm (62) umfassen, mit einem Zwischenstück und mindestens einer Verstelleinrichtung für den Haltearm (62), wobei der Haltearm (62) an zwei über die Länge des Haltearmes (62) versetzten Lagerstellen über das Zwischenstück mittelbar an der Montageplatte (61) gehalten ist, indem das Zwischenstück an einer ersten Lagerstelle formschlüssig in die Montageplatte (61) einhängbar und an einer zweiten Lagerstelle durch eine federnde Rastverbindung an der Montageplatte (61) gehalten ist.

21. Schublade nach Anspruch 20, **dadurch gekennzeichnet, dass** das Zwischenstück an seiner ersten Lagerstelle mit einem durchgehenden Stift versehen ist, der als Haltevorsprung des Zwischenstückes dient und dass die Montageplatte (61) an dieser ersten Lagerstelle eine Kerbe aufweist, in die der Stift einhängbar ist, wobei der Stift und die Kerbe ein Drehlager bilden, um das das Zwischenstück mit dem Haltearm (62) drehbar ist, und dass am Zwischenstück bei der zweiten Lagerstelle ein Kipphebel auf einer Achse drehbar lagert, der einen hakenartigen Vorsprung aufweist, der in einer Kerbe der Montageplatte (61) einrastet, wobei der Kipphebel (65) von einer Feder beaufschlagt ist.

22. Schublade nach mindestens einem der Ansprüche 16 bis 21, **dadurch gekennzeichnet, dass** die Halteteile (47) mit Schlüssellöchern (59) versehen sind, durch die Befestigungszapfen (58) der Platten (7) ragen.

23. Schublade nach einem der Ansprüche 16 bis 22, **dadurch gekennzeichnet, dass** eine Verstelleinrichtung zur Höhenverstellung der Halterteile (47) vorgesehen ist.

24. Schublade nach einem der Ansprüche 20 bis 23, **dadurch gekennzeichnet, dass** zwischen dem Haltearm (62) und der Montageplatte (61) eine Verstellschraube (67) angeordnet ist, mittels der die Platte (7) in der Richtung der Tiefe der Schublade (1) verstellbar ist.

25. Schublade nach einem der Ansprüche 20 bis 24, **dadurch gekennzeichnet, dass** zwischen dem Haltearm (62) und der Montageplatte (61) eine Verstelleinrichtung, beispielsweise in der Form einer Spiralscheibe (68) für die seitliche Verstellung der Platte (7) vorgesehen ist.

26. Schublade nach einem der Ansprüche 20 bis 25, **dadurch gekennzeichnet, dass** der Haltearm (62) in der Richtung der Höhe der Frontblende (4) verschiebbar ist, wobei die Platte (7) in ihrer Ebene in Bezug auf eine vertikale Achse (74) gekippt wird.

## Claims

1. A drawer (1) for a corner cabinet, including:
- a front panel (4) angled inwards,
- two drawer side walls (2),
- a rear wall (5),
- a drawer bottom (3),
**characterized in that** the front panel (4) includes at least two plates (7', 7") which, when the drawer (1) is pulled out of the corner cabinet, move relative to the drawer side walls (2) and relative to each other at the beginning of the opening process and at the end of the closing process, wherein the lateral outer edges (14) of the plates (7', 7"), when the drawer (1) is opened, move towards the middle of the drawer (1) with a component transverse to the extension direction (O) of the drawer (1), wherein a corner front fitting (21) is provided for fastening the plates (7', 7") to the drawer side walls (2), the corner front fitting (21) has a carrier member (23) angled inwards with retaining devices (19) for fastening the carrier member (23) to the drawer side walls (2), wherein two holding parts (24) for the plates (7', 7") of the front panel (4) are arranged on the carrier member (23) which are movable relative to the carrier member (23), wherein the plates (7', 7") are supported by the holding parts (24) and wherein the plates (7', 7") can be moved between a first position, which corresponds to the closed drawer (1), and a second position, which permits a pulling out of the drawer (1) from a furniture carcass.

2. The drawer according to claim 1, **characterized in that** the holding parts (24) are tiltably arranged on the carrier member (23).

3. The drawer according to claim 2, **characterized in that** the holding parts (24) are arranged by way of vertical axes on the carrier member (23).

4. The drawer according to one of the claims 1 to 3, **characterized in that** fastening means (22) are provided on the holding parts (24) for fastening the plates (7', 7").

5. The drawer according to one of the claims 1 to 4, **characterized in that** that at least one locking latch (26) is mounted at the carrier member (23), which, in a locking position, prevents the plates (7', 7") from tilting back into the first position.

6. The drawer according to claim 5, **characterized in that** a stationary guide (27) is provided for controlling the movement of the locking latch (26).

7. The drawer according to claim 5 or 6, **characterized in that** the locking latch (26) is formed by a pivotable lever.

8. The drawer according to claim 7, **characterized in that** the locking latch (26) is formed by a two-armed lever.

9. The drawer according to a least one of the claims 1 to 8, **characterized in that** that arranged on at least one, preferably on both sides of the corner front fitting (21), is a lateral guide roller (30).

10. The drawer according to claim 9, **characterized in that** the lateral guide rollers (30) are adjustably arranged on the corner front fitting (21).

11. The drawer according to one of the claims 1 to 10, **characterized in that** the plates (7', 7") are secured on the holding parts (24) so as to be adjustable in a lateral and/or in a height direction.

12. The drawer according to one of the claims 1 to 11, **characterized in that** stops (42, 43) are provided for limiting a pivot range of the holding parts (24).

13. The drawer according to one of the claims 1 to 12, **characterized in that** at least one tension spring (39) is operable between the two holding parts (24).

14. The drawer according to claim 13, **characterized in that** the tension spring (39) is anchored at a first holding part (24) at a fixed joint location and at the second holding part (24) at a displaceable joint location.

15. The drawer according to claim 14, **characterized in that** the second holding part (24) is provided with tabs (71) in which longitudinal holes (77) are located, said longitudinal holes (77) are aligned transversely to the longitudinal direction of said holding part (24), wherein a pin (45) projects through the longitudinal holes (77), said pin (45) forms the adjustable joint location for the at least one tension spring (39).

16. The drawer according to claim 1, **characterized in that** the two holding parts (24, 47), on which the plates (7', 7") are supported, are each tiltably mounted about a vertical axis on the carrier member (23), and that the corner front fitting (21) further includes a control part (52) to be mounted to the furniture carcass, the control part (52) has two guide tracks (53) on each of which one end of a retaining part (47) is guided during the opening and closing of the drawer (1).

17. The drawer according to claim 16, **characterized in that** rollers (50) are anchored at the holding parts (47), at the ends facing towards the control part, said rollers (50) running off the guide tracks (53) of the control part (52).

18. The drawer according to claim 16 or 17, **characterized in that** each of the guide tracks (53) have a front curved path and a rear latching recess (56) for engaging the rollers (50).

19. The drawer according to one of the claims 16 to 18, **characterized in that** at least one tension spring (49) acts between the two retaining parts (47), said tension spring (49) presses the rollers (50) onto the guide tracks (53).

20. The drawer according to claim 16, **characterized in that** the plates (7', 7") are fastened to the holding parts (47) by way of retaining devices (60), the retaining devices (60) have a mounting plate (61) secured to the plate (7) and a retaining arm (62) anchored to the retaining part (47), with an intermediate part and at least one adjustment device for the retaining arm (62), wherein the retaining arm (62) is held at two bearing locations which are arranged offset over the length of the retaining arm (62), said retaining arm (62) is held indirectly on the mounting plate (61) via the intermediate part in such a way that the intermediate part can be hung into the mounting plate (61) at a first bearing location by positive locking and is retained at the mounting plate (61) at a second bearing location by way of a springloaded locking device.

21. The drawer according to claim 20, **characterized in that** the intermediate part is provided, at its first bearing location, with a continuous pin which serves as a retaining projection of the intermediate part, and that the mounting plate (61) has a notch at said first bearing location, into which the pin can be suspended, wherein the pin and the notch form a pivot bearing about which the intermediate part with the retaining arm (62) can be rotated, and that the intermediate part includes a tilting lever (65) which can be rotated at the second bearing location about an axis, said tilting lever (65) has a hook-shaped projection which engages in a notch of the mounting plate (61), wherein the tilting lever (65) is acted upon by a spring.

22. The drawer according to at least one of the claims 16 to 21, **characterized in that** the holding parts (47) are provided with keyholes (59) through which the fastening pins (58) of the plates (7) project.

23. The drawer according to one of the claims 6 to 22, **characterized in that** an adjustment device for height-adjustment of the holding parts (47) is provided.

24. The drawer according to one of the claims 20 to 23, **characterized in that** an adjustment screw (67) is arranged between the retaining arm (62) and the mounting plate (61) by means of which the plate (7) can be adjusted in the direction of the depth of the drawer (1).

25. The drawer according to one of the claims 20 to 24, **characterized in that** an adjustment device, for example in the form of a spiral disk (68), is provided for a lateral adjustment of the plate (7), wherein the adjustment device is arranged between the retaining arm (62) and the mounting plate (61).

26. The drawer according to one of the claims 20 to 25, **characterized in that** the retaining arm (62) can be displaced in the direction of the height of the front panel (4), wherein the plate (7) is tilted in its plane in relation to a vertical axis (74).

## Revendications

1. Tiroir (1) pour une armoire de coin, comprenant :
- un cache frontal (4) coudé vers l'intérieur,
- deux parois latérales de tiroirs (2),
- une cloison arrière (5),
- un fond de tiroir (3),
**caractérisé en ce que** le cache frontal (4) présente au moins deux plaques (7', 7") qui se déplacent, lorsque le tiroir (1) est extrait de l'armoire de coin, au début du processus d'ouverture et à la fin du processus de fermeture, par rapport aux parois latérales de tiroirs (2) et l'une par rapport à l'autre, les bordures latérales extérieures (14) des plaques (7', 7") se déplaçant, lors de l'ouverture du tiroir (1), en direction du centre du tiroir avec un composant de manière transversale par rapport à la direction de l'extraction (O) du tiroir (1), une ferrure de coin frontale (21) destinée à la fixation des plaques (7', 7") étant prévue au niveau des parois latérales de tiroirs (2), la ferrure de coin frontale (21) présentant une partie de support (23), coudée vers l'intérieur, avec des systèmes de maintien (19) au niveau des parois latérales de tiroirs (2), et destinée à la fixation de la partie de support (23), deux parties de maintien (24), mobiles par rapport à la partie de support (23), prenant appui sur la partie de support (23) pour les plaques (7', 7") du cache frontal (4), les plaques (7', 7") étant supportées par les parties de maintien (24) et pouvant être déplacées par l'intermédiaire des parties de maintien (24) entre une première position, qui correspond à celle du tiroir (1) fermé, et une deuxième position qui permet une extraction du tiroir (1) en dehors du corps du meuble.

2. Tiroir selon la revendication 1, **caractérisé en ce que** les parties de maintien (24) prennent appui de manière basculante au niveau de la partie de support (23).

3. Tiroir selon la revendication 2, **caractérisé en ce que** les parties de maintien (24) prennent appui au moyen d'axes verticaux au niveau de la partie de support (23).

4. Tiroir selon l'une des revendications 1 à 3, **caractérisé en ce que** des moyens de fixation (22) sont prévus au niveau des parties de maintien (24) pour la fixation des plaques (7', 7").

5. Tiroir selon l'une des revendications 1 à 4, **caractérisé en ce qu'**au moins un verrou de blocage (26) est positionné au niveau de la partie de support (23), empêchant, dans une position de verrouillage, un basculement vers l'arrière des plaques (7) dans leur première position.

6. Tiroir selon la revendication 5, **caractérisé par** une coulisse (27), prenant appui de manière solidement fixée, et qui dirige le mouvement du verrou de blocage (26).

7. Tiroir selon la revendication 5 ou 6, **caractérisé en ce que** le verrou de blocage (26) est conçu comme un levier pivotant.

8. Tiroir selon la revendication 7, **caractérisé en ce que** le verrou de blocage (26) est conçu comme un levier à deux bras.

9. Tiroir selon au moins l'une des revendications 1 à 8, **caractérisé en ce qu'**un galet de guidage latéral (30) est disposé au niveau d'au moins une partie latérale, de préférence au niveau des deux parties latérales de la ferrure de coin frontale (21).

10. Tiroir selon la revendication 9, **caractérisé en ce que** les galets de guidage latéraux (30) sont positionnés de manière réglable au niveau de la ferrure de coin frontale (21).

11. Tiroir selon l'une des revendications 1 à 10, **caractérisé en ce que** les plaques (7', 7") sont ancrées sur les parties de maintien (24), de manière réglable en hauteur et/ou sur les côtés.

12. Tiroir selon l'une des revendications 1 à 11, **caractérisé en ce que** des butées (42, 43) sont prévues, lesquelles délimitent une zone de pivotement des parties de maintien (24).

13. Tiroir selon l'une des revendications 1 à 12, **caractérisé en ce qu'**au moins un ressort de traction (39) est efficace entre les deux parties de maintien (24).

14. Tiroir selon la revendication 13, **caractérisé en ce que** le ressort de traction (39) est ancré à un point d'articulation fixe, au niveau d'une première partie de maintien (24) et à un point d'articulation déplaçable au niveau de la deuxième partie de maintien (24).

15. Tiroir selon la revendication 14, **caractérisé en ce que** la deuxième partie de maintien (24) est pourvue de languettes (71), dans lesquelles se trouvent des trous longitudinaux (77) qui sont alignés de manière inclinée dans la direction longitudinale de la partie de maintien (24), et desquels ressort une goupille (45) qui forme le point d'articulation déplaçable pour au moins l'un des ressorts de traction (39).

16. Tiroir selon la revendication 1, **caractérisé en ce que** les deux parties de maintien (24, 47), sur lesquelles les plaques (7', 7") prennent appui, sont fixées de manière inclinable respectivement autour d'un axe vertical sur la partie de support (23) et **caractérisé en ce que** la ferrure de coin frontale (21) comprend en outre une partie de direction (52), pouvant être fixée au corps du meuble et qui est dotée de deux bandes de guidage (53) au niveau desquelles une extrémité d'une partie de maintien (47) est respectivement guidée lors de l'ouverture et de la fermeture du tiroir (1).

17. Tiroir selon la revendication 16, **caractérisé en ce que** des galets (50) sont ancrés aux extrémités des parties de maintien (47) qui font face à la partie de direction, lesdits galets évoluant au niveau des bandes de guidage (53) de la partie de direction (52).

18. Tiroir selon la revendication 16 ou 17, **caractérisé en ce que** les bandes de guidage (53) décrivent respectivement une trajectoire incurvée à l'avant et un évidement d'encliquetage à l'arrière (56) pour les galets (50).

19. Tiroir selon l'une des revendications 16 à 18, **caractérisé en ce qu'**au moins un ressort de traction (49) est efficace entre les deux parties de maintien (47) qui compriment les galets (50) sur les bandes de guidage (53).

20. Tiroir selon la revendication 16, **caractérisé en ce que** les plaques (7', 7") sont ancrées au moyen de systèmes de maintien (60) au niveau des parties de maintien (47), qui comprennent une plaque de montage (61) fixée à la plaque (7) et un bras de maintien (62) ancré à la partie de maintien (47), avec une pièce intercalaire et au moins un système de réglage pour le bras de maintien (62), le bras de maintien (62) étant maintenu indirectement au niveau de la plaque de montage (61) par l'intermédiaire de la pièce intercalaire au niveau de deux points d'appui décalés sur la longueur du bras de maintien (62), et la pièce intercalaire étant à cet effet maintenue de manière à pouvoir être accrochée par coopération de forme dans la plaque de montage (61), au niveau d'un premier point d'appui, et la pièce intercalaire étant à cet effet maintenue par une liaison élastique par encliquetage au niveau de la plaque de montage (61), au niveau d'un deuxième point d'appui.

21. Tiroir selon la revendication 20, **caractérisé en ce que** la pièce intercalaire est pourvue, au niveau de son premier point d'appui, d'une goupille continue qui sert de saillie de maintien de la pièce intercalaire et **caractérisé en ce que** la plaque de montage (61) présente, au niveau de ce premier point d'appui, une encoche dans laquelle la goupille peut être accrochée, la goupille et l'encoche formant un palier rotatif, autour duquel la pièce intercalaire peut pivoter avec le bras de maintien (62), et **caractérisé en ce qu'**au niveau de la pièce intercalaire, pour le deuxième point d'appui, un levier basculant est positionné sur un axe qui présente une saillie en forme de crochet, qui vient s'encliqueter dans une encoche de la plaque de montage (61), le levier basculant (65) étant actionné par un ressort.

22. Tiroir selon au moins l'une des revendications 16 à 21, **caractérisé en ce que** les parties de maintien (47) sont pourvues de trous de serrure (59), à travers lesquels des tenons de fixation (58) dépassent des plaques (7).

23. Tiroir selon l'une des revendications 6 à 22, **caractérisé en ce qu'**un système de réglage destiné au réglage en hauteur des parties de maintien (47) est prévu.

24. Tiroir selon l'une des revendications 20 à 23, **caractérisé en ce qu'**entre le bras de maintien (62) et la plaque de montage (61) une vis de réglage (67) est disposée, au moyen de laquelle la plaque (7) peut être réglée dans la direction de la profondeur du tiroir (1).

25. Tiroir selon l'une des revendications 20 à 24, **caractérisé en ce qu'**un système de réglage, par exemple sous la forme d'une meule spirale (68), est prévu entre le bras de maintien (62) et la plaque de montage (61) pour le réglage latéral de la plaque (7).

26. Tiroir selon l'une des revendications 20 à 25, **caractérisé en ce que** le bras de maintien (62) peut être coulissé dans la direction de la hauteur du cache frontal (4), la plaque (7) étant alors basculée dans son plan par rapport à un axe vertical (74).
